# EUROPÄISCHE PATENTSCHRIFT

(11) **EP 0 001 282 B1**
(45) Veröffentlichungstag und Bekanntmachung des Hinweises auf die Patenterteilung: **17.09.1980**
(21) Anmeldenummer: 78100934.5
(22) Anmeldetag: 19.09.1978
(51) Int. Cl.: A45C 5/12, A47G 29/10

(54) **Aufhänger zur Befestigung von Schlüsseln**
Key fastening support
Dispositif pour fixer des clés à un support

(30) Priorität: 22.09.1977 DE 2742720
(43) Veröffentlichungstag der Anmeldung: 04.04.1979
(73) Patentinhaber: Moritz Mädler GmbH & Co KG Koffer- und Lederwarenfabrik, D-6050 Offenbach/Main (DE)
(72) Erfinder: Borselli, Massimo, Firenze (IT)
(74) Vertreter: Splanemann, Rainer

## Beschreibung

Die Erfindung bezieht sich auf einen Aufhänger zur Befestigung von Schlüsseln an einem Träger, wie einer Wand in einem Koffer, einer Aktentasche, Reisetasche, Handtasche od. dgl., bestehend aus einer an dem Träger zu befestigenden, mit einem langgestreckten Einführschlitz versehenen Halterung und einem in diese von oben einzuschiebenden Kuppelteil.

Bei einem bekannten Aufhänger dieser Art (US - A - 4 004 325) besteht der Kuppelteil aus einer Platte mit einem Loch zum Befestigen von Schlüsseln, wobei die Platte an dem dem Loch gegenüberliegenden Ende einen Hals aufweist, an dessen freiem Ende ein Kugelkörper angeformt ist, der in Verlängerung der Rückseite der Platte abgeflacht ist. Die Halterung besteht aus einem quaderförmigen Körper, der mit einer Seitenfläche an dem Träger befestigt ist, während die gegenüberliegende Seitenfläche von einem Längsschlitz durchsetzt ist, der sich durchgehend von einer oberen Stirnseite zu einer unteren Stirnseite erstreckt und zu einer zentralen zylindrischen Bohrung führt, deren Durchmesser wesentlich größer ist als die lichte Weite des Längsschlitzes, jedoch nur etwas größer als der Durchmesser des Kugelkörpers an dem Kuppelteil. Im Bereich der oberen Stirnseite ist der gesamte Querschnitt der zentralen Bohrung offen und im Bereich der unteren Stirnseite ist der Querschnitt auf die Weite des Längsschlitzes reduziert. Der Kugelkörper des Kuppelteils ist von oben behinderungsfrei in die zentrale Bohrung einzuführen, wobei der Hals durch den Längsschlitz gleitet, dessen lichte Weite etwas größer ist als die Breite des Halses. Sobald der untere Stirnwandbereich der Halterung erreicht ist, schlägt der Kugelkörper an der Querschnittsverengung an, jedoch kann der Hals des Kuppelteils frei nach unten schwenken. Zur Entnahme der Schlüssel brauchen diese bzw. der mit diesen verbundene Kuppelteil lediglich erfaßt zu werden, wodurch der Kuppelteil selbsttätig gegenüber der Halterung so verschwenkt wird, daß der Hals in den Längsschlitz eintritt und der Kugelkörper so nach oben aus der zentralen Bohrung herausgezogen werden kann. Trotz des aufwendigen Aufbaus dieser Anordnung stellt sie keinerlei Sicherung gegen unbefugte Entnahme dar.

Aufgabe der vorliegenden Erfindung ist es deshalb, das Trennen des Kuppelteils von der Halterung so zu erschweren, daß es nur durch einen geübten Griff möglich ist.

Zur Lösung dieser Aufgabe wird erfindungsgemäß vorgeschlagen, daß Einführschlitz im wesentlichen parallele Wände aufweist und zu einer Erweiterung führt, daß an dem freien Ende des Kuppelteils eine Öse ausgebildet ist, die einen Steg von im wesentlichen rechteckigem Querschnitt hat, dessen Diagonale kleiner ist als der Durchmesser der Erweiterung der Halterung und dessen Schmalseiten kürzer und dessen Breitseiten länger als die liche Weite des Einführschlitzes sind, und daß mindestens die Breitseiten des Steges gegenüber der Hauptebene des Kuppelteils geneigt sind.

Hierdurch wird der Vorteil erreicht, daß der Kuppelteil mit den angehängten Schlüsseln durch eine einfache Bewegung in die Halterung eingeschoben werden kann, wobei sich die Verriegelung der beiden Teile dadurch ergibt, daß die Schlüssel durch ihr Eigengewicht nach unten sinken. Der langgestreckte Einführschlitz ist nach oben offen, so daß der Steg problemlos von oben eingeführt werden kann. Dabei gleiten die Breitseiten des Steges des Kuppelteils über die parallelen Wände, bis der Steg die Erweiterung erreicht und der Kuppelteil frei verschwenkbar ist. Bereits nach Verschwenken des Kuppelteils um einige Grade kann dieser nicht mehr von der Halterung getrennt werden. Um zur Entnahme der Schlüssel den Kuppelteil von der Halterung lösen zu können, muß der Kuppelteil in eine ganz bestimmte Schrägstellung gebracht werden, die dann ermöglicht, den Kuppelteil ohne jeden Widerstand aus dem Schlitz herauszuführen. Dem Besitzer der Schlüssel bzw. der Tasche oder des Koffers ist dieser Griff geläufig, doch stellt er für einen Ungeübten ein wirkungsvolles Hindernis bei einer unerlaubten Entnahme der Schlüssel dar. Zweckmäßigerweise sind die Befestigungselemente für die Halterung an der Wand einer Tasche oder eines Koffers seitlich an der Halterung angebracht, so daß bei unerlaubter Entnahme die Halterung selbst etwas verkantet und dadurch das Entfernen der Schlüssel noch stärker behindert. Ein weiterer Vorteil besteht darin, daß der Besitzer der Schlüssel - außer bei einer 90°-Neigung der Breitseiten gegenüber der Hauptebene des Kuppelteils - zwei Möglichkeiten hat, den Kuppelteil an der Halterung zu befestigen, daß jedoch jeder Befestigungsmöglichkeit nur eine Entnahmemöglichkeit zugeordnet ist. Ein Unbefugter weiß deshalb nicht, welche Entnahmemöglichkeit der Besitzer gewählt hat, was einen kurzzeitigen Zugriff ebenfalls verhindert.

Weitere Ausführungsbeispiel der Erfindung sind in den Unteransprüchen unter Schutz gestellt.

In der Zeichnung ist ein Ausführungsbeispiel der Erfindung wiedergegeben, das anhand der nachfolgenden Beschreibung näher erläutert wird. Es zeigt:
Fig. 1 eine Ansicht des Aufhängers, wobei der Kuppelteil von der Halterung getrennt ist, und
Fig. 2 den Kuppelteil im Schnitt gemäß Linie 11-11 in Fig. 1 und in Verbindung mit der Halterung.

Eine Halterung 10 hat einen im wesentlichen U-förmigen Querschnitt mit zwei Schenkeln 11 und 12, wobei der Schenkel 12 bei dem gezeigten Ausführungsbeispiel etwas länger ist als der Schenkel 11. Zwischen den Schenkeln 11 und 12 befindet sich ein langgestreckter Einführschlitz 13 mit im wesentlichen parallelen Wänden 15, 16, der zu einer Erweiterung 14 führt. Die Erweiterung 14 is im wesentlichen zylindrisch ausgebildet und mit Ausnahme des Überganges zu dem Einführschlitz geschlossen. Die Schenkel 11 und 12 haben einen im wesentlichen flach-rechteckigen Querschnitt. An der Rückseite des Schenkels 12 sind oberhalb der Erweiterung 14 zwei Laschen 17 angeordnet, die zur Befestigung der Halterung 10 an einer Wand 18 einer Tasche eines Koffers od. dgl. vorgesehen sind. Zu diesem Zweck können in der Wand 18 Durchbrechungen 19 vorgesehen sein. Die Befestigung der Halterung 10 an der Trägerwand 18 oder einem anderen Teil eines Gepäckstücks kann jedoch auch in anderer Weise ausgebildet sein.

An die Halterung 10 ist ein Kuppelteil 20 anschließbar. Der Kuppelteil 20 besteht im wesentlichen aus einer flachen Platte 21, die an einem Ende eine Öse 22 aufweist, die durch Ausstanzen eines rechteckigen Stückes erstellt sein kann. Auf diese Weise bleiben Arme 23 stehen, zwischen denen sich ein Steg 24 erstreckt. Der Steg 24 hat einen im wesentlichen rechteckigen Querschnitt mit Schmalseiten 25 und Breitseiten 26. Die Schmalseiten 25 und die Breitseiten 26 sind derart bemessen, daß die Diagonale des rechteckigen Querschnitts des Steges 24 etwas kleiner ist als der Durchmesser der Erweiterung 14 der Halterung 10. Auf diese Weise ist der Kuppelteil 20 gegenüber der Halterung 10 frei verschwenkbar, wenn sich der Steg 24 genau innerhalb der Erweiterung 14 befindet.

Bei dem dargestellten Ausführungsbeispiel verlaufen die Breitseiten 26 etwa unter einem Winkel von 45° zu der Hauptebene bzw. der flachen Platte 21 des Kuppelteils 20. Der Kuppelteil 20 muß deshalb unter diesem Winkel gegenüber dem Einführschlitz 13 ausgerichtet werden, um den Steg 24 in den Schlitz 13 einführen zu können, wobei die Breitseiten 26 mit geringem Spiel über die Wände 15, 16 der Schenkel 11, 12 gleiten. Durch einen geübten Griff, der etwa gemäß Pfeil 27 auf die Platte 21 des Kuppelteils 20 aufgebracht wird, läßt sich der Steg 24 ziemlich einfach in den Schlitz 13 einführen, wobei die Schmalseiten 25 im wesentlichen horizontal ausgerichtet sind. Die in ein Auge 28 am anderen Ende der Platte 21 eingehängten Schlüssel erleichtern diese Bewegung. Es ist aus Fig. 2 ohne weiteres ersichtlich, daß jede andere Neigung der Platte 21 den Steg 24 innerhalb der Erweiterung 14 blockiert. Insbesondere wenn der Kuppelteil 20 hastig nach oben herausgerissen wird, legen sich die Breitseiten 26 vor den Einführschlitz 13 und machen damit ein Trennen des Kuppelteils 20 von der Halterung 10 und damit von dem Träger 18 unmöglich.

Est ist ohne weiteres ersichtlich, daß der Kuppelteil 20 nur um 180° um seine eigene Achse gedreht zu werden braucht, um eine andere Einführposition des Steges 24 gegenüber dem Einführschlitz 13 zu erhalten. Die Entnahmeposition ist entsprechend und demgemäß nur dem befugten Benutzer bekannt. Der Neigungswinkel der Breitseiten 26 des Steges 24 gegenüber der Hauptebene der Platte 21 kann beliebig gewählt werden, so daß sich eine beliebige Anzahl von Einführund Entnahmepositionen des Kuppelteils 20 gegenüber der Halterung 10 ergeben. Für alle diese Positionen - außer der rechtwinkligen - bestehen darüber hinaus zwei Variationsmöglichkeiten bei jedem Aufhänger.

Um das Einführen des Steges 24 in den Einführschlitz 13 zu erleichtern, ist der Schenkel 12 zweckmäßigerweise etwas länger ausgebildet als der Schenkel 11. Außerdem kann an dem freien Ende der Wand 15 des Schenkels 11 eine Fase vorgesehen sein.

## Patentansprüche

1. Aufhänger zur Befestigung von Schlüsseln an einem Träger, bestehend aus einer an dem Träger (18) zu befestigenden, mit einem langgestreckten Einführschlitz (13) versehenen Halterung (10) und einem in diese von oben einzuschiebenden Kuppelteil (20), dadurch gekennzeichnet, daß der Einführschlitz (13) im wesentlichen parallele Wände (15, 16) aufweist und zu einer Erweiterung (14) führt, daß an dem freien Ende des Kuppelteils (20) eine Öse (22) ausgebildet ist, die einen Steg (24) von im wesentlichen rechteckigem Querschnitt hat, dessen Diagonale kleiner ist als der Durchmesser der Erweiterung (14) der Halterung (10) und dessen Schmalseiten (25) kürzer und dessen Breitseiten (26) länger als die lichte Weite des Einführschlitzes (13) sind, und daß mindestens die Breitseiten (26) des Steges (24) gegenüber der Hauptebene (21) des Kuppelteils (20) geneigt sind.

2. Aufhänger nach Anspruch 1, dadurch gekennzeichnet, daß der Kuppelteil (20) aus einer flachen Platte (21) besteht und die Öse (22) durch eine Ausstanzung an einem Ende der Platte (21) gebildet ist und der zwischen den freien Enden der so gebildeten Arme (23) angeordnete Steg (24) gegenüber der Hauptebene der Platte (21) geneigt ist.

3. Aufhänger nach Anspruch 2, dadurch gekennzeichnet, daß der Winkel der Neigung des Steges (24) etwa 45° beträgt.

4. Aufhänger nach einem der Ansprüche 1 bis 3, dadurch gekennzeichnet, daß die Länge der Schmalseiten (25) des rechteckigen Querschnitts des Steges (24) gleich der Stärke der Platte (21) ist.

5. Aufhänger nach Anspruch 1, dadurch gekennzeichnet, daß die Halterung (10) im wesentlichen U-förmig ausgebildet ist und die Schenkel (11, 12) der Halterung (10) einen flach-rechteckigen Querschnitt haben.

6. Aufhänger nach einem der Ansprüche 1 bis 5, dadurch gekennzeichnet, daß an der Rückseite eines der Schenkel (11, 12) Laschen (17) zur Befestigung der Halterung (10) an dem Träger (18) angeordnet sind.

7. Aufhänger nach Anspruch 6, dadurch gekennzeichnet, daß der die Laschen (17) tragende Schenkel (12) der Halterung (10) länger ausgebildet ist als der andere Schenkel (11).

## Revendications

1. Porte-clés pour la fixation de clés à un support, comprenant une monture (10) munie d'une fente d'introduction allongée (13) et destinée à se fixer au support (18) et une partie d'accouplement (20) destinée à s'insérer par le haut dans la monture, caractérisé en ce que la fente d'introduction (13) présente des parois pratiquement parallèles (15, 16) èt mène à un élargissement (14), en ce qu'à l'extrémité libre de la partie d'accouplement (20) est formé un oeillet (22) muni d'une âme (24) à section pratiquement rectangulaire dont la diagonale est plus petite que le diamètre de l'élargissement (14) de la monture et dont les petits côtés (25) sont plus courts et les grands côtés (26) plus longs que la largeur libre de la fente d'introduction (13) et en ce qu'au moins les grands côtés (26) de l'âme (24) sont inclinés relativement au plan principal (21) de la partie d'accouplement (20).

2. Porte-clés selon la revendication 1, caractérisé en ce que la partie d'accouplement (20) est formée d'une plaque plate (21) et que l'oeillet (22) est formé par une découpure à une extrémité de la plaque (21) et que l'âme (24) disposée entre les extrémités libres des bras (23) ainsi formés est inclinée relativement au plan principal de la plaque (21).

3. Porte-clés selon la revendication 2, caractérisé en ce que l'angle d'inclination de l'âme (24) est d'environ 45°.

4. Porte-clés selon l'une des revendications 1 à 3, caractérisé en ce que la longueur des petits côtés (25) de la section rectangulaire de l'âme (24) est égale à l'épaisseur de la plaque (21).

5. Porte-clés selon la revendication 1, caractérisé en ce que la monture (10) est essentiellement en U et en ce que les ailes (11, 12) de la monture (10) ont une section rectangulaire aplatie.

6. Porte-clés selon l'une des revendications 1 à 5, caractérisé en ce qu'à l'arrière de l'une des ailes (11, 12) sont disposées des éclisses (17) pour la fixation de la monture (10) au support (18).

7. Porte-clés selon la revendication 6, caractérisé en ce que l'aile (12) de la monture (10) qui porte les éclisses (17) est plus longue que l'autre aile (11).

## Claims

1. Hanger for securing keys on a support, comprising a holder (10) to be fastened to the support (18) and provided with an elongate insertion slot (13), and comprising a coupling part (20) to be inserted from above into said holder, characterised in that the insertion slot (13) has substantially parallel walls (15, 16) and leads to a widening (14), in that at the free end of the coupling part (20) there is formed an eye (22) which has a web (24) of substantially rectangular cross-section, the diagonal of which is smaller than the diameter of the widening (14) of the holder (10) and the narrow sides (25) of which are shorter and the wide sides (26) of which are longer than the internal width of the insertion slot (13), and in that at least the wide sides (26) of the web (24) are inclined in relation to the principal plane (21) of the coupling part (20).

2. Hanger according to claim 1, characterised in that the coupling part (20) consists of a flat plate (21) and the eye (22) is formed by a stamped-out portion at one end of the plate (21), and the web (24) arranged between the free ends of the thus formed arms (23) is inclined in relation to the principal plane of the plate (21).

3. Hanger according to Claim 2, characterised in that the angle of inclination of the web (24) is about 45°.

4. Hanger according to one of claims 1 to 3, characterised in that the length of the narrow sides (25) of the rectangular cross-section of the web (24) is equal to the thickness of the plate (21).

5. Hanger according to claim 1, characterised in that the holder (10) is substantially of U-shaped design and the legs (11, 12) of the holder (10) have flat rectangular cross-section.

6. Hanger according to one of claims 1 to 5, characterised in that on the rear side of one of the legs (11, 12) there are arranged lugs (17) for fastening the holder (10) to the support (18).

7. Hanger according to claim 6, characterised in that the leg (12) of the holder (10) carrying the lugs (17) is designed to be longer than the other leg (11).
